# EUROPÄISCHE PATENTSCHRIFT

(11) **EP 1 333 227 B1**
(45) Veröffentlichungstag und Bekanntmachung des Hinweises auf die Patenterteilung: **23.01.2008**
(21) Anmeldenummer: 02026220.0
(22) Anmeldetag: 26.11.2002
(51) Int. Cl.: F23N 5/18, F23N 3/08, F23N 3/00

(54) **Verfahren zur Anpassung eines brennerbeheizten Heizgerätes an ein diesem zugeordnetes Luft-/Abgassystem**
Method to adapt a heating device including a burner to its dedicated air-/exhaust system
Procédé d'ajustement d'un appareil de chauffage incorporant un brûleur à son système d'échappement et/ou de tirage en air

(30) Priorität: 31.01.2002 DE 10203798
(43) Veröffentlichungstag der Anmeldung: 06.08.2003
(73) Patentinhaber: ROBERT BOSCH GMBH, 70442 Stuttgart (DE)
(72) Erfinder: Deibler, Heinz-Juergen, 73249 Wernau (DE); Reisser, Berni, 73274 Notzingen (DE); Rosenland, Marc, 73249 Wernau (DE); Hermann, Frank, 72631 Aichtal (DE)

(56) Entgegenhaltungen:
- EP-A- 0 724 122
- EP-A- 0 733 859
- EP-A- 1 236 957
- DE-A- 4 303 579
- DE-A- 19 846 207
- DE-A- 19 847 448
- GB-A- 2 271 443

## Beschreibung

Die Erfindung betrifft ein Verfahren zur Anpassung eines brennerbeheizten Heizgerätes an ein diesem zugeordneten Luft-/Abgassystem nach dem Oberbegriff des Anspruchs 1.

### Stand der Technik

Bei brennerbeheizten Heizgeräten mit gebläseunterstützter Abgasabführung hat die Länge des angeschlossenen Luft/Abgassystem einen erheblichen Einfluss auf die Verbrennungsgüte, da unterschiedliche Rohrlängen sowohl des Zuluftsystems als auch des Abgassystems unterschiedliche Strömungswiderstände der Luftzuführung bzw. Abgasabführung entgegensetzen. Daher muss das Heizgerät bei der Installation an das Luft-/Abgassystem entsprechend angepasst werden, damit der von den vorherrschenden Strömungswiderständen abhängige Luftvolumenstrom bzw. Luftmassenstrom, der für einen entsprechenden Lambdawert >1 notwendig ist, eingehalten werden kann.

Aus der DE 198 47 448 A1 ist bereits ein Verfahren zur Anpassung eines brennerbeheizten Heizgerätes an ein diesem zugeordneten Luft-/Abgassystem bekannt, bei dem die Drehzahl des Gebläses ausgehend von einer Startdrehzahl, bei der der für die Freigabe der Gaszufuhr vorgesehene Druckwert nicht erreicht wird, langsam gesteigert wird, bis der vorgesehene Druckwert erreicht ist. Bei dem vorgesehenen Druckwert wird ein Schaltpunkt für die Gebläsedrehzahl festgelegt und aus der festgelegten Gebläsedrehzahl ein Korrekturfaktor ermittelt, mit dem eine Standardkennlinie in eine Betriebskennlinie umgerechnet wird, nach der dann die Regeleinrichtung des Heizgerätes arbeitet. Dieses Verfahren ist relativ aufwendig, da eine Vielzahl von Einflüssen, wie geräteinterne Bauteiltoleranzen, das Ergebnis beim Ermitteln der Betriebskennlinie verfälschen können.

Ein weiteres Verfahren zur Einstellung der Drehzahl eines Gebläses eines Heizgerätes ist aus dem DE-Patent 198 46 207 C2 bekannt, bei dem in einem elektronischen Speicher ein Kennfeld von Kennlinien für Gebläsedrehzahlen gespeichert ist. Anhand der vorhandenen Rohrlänge des Luft-/Abgassystems wird eine Sollkennlinie ausgewählt und danach die Regelung der Gebläsedrehzahl anhand des aktuellen Gasdurchflusses durchgeführt, wobei anhand der Sollkennlinie die für den aktuellen Gasdurchfluss vorhandene Ist-Gebläsedrehzahl mit der Soll-Gebläsedrehzahl verglichen wird und mittels einer elektronischen Regelung ein Angleich der Ist-Gebläsedrehzahl an die Soll-Gebläsedrehzahl erfolgt. Das Verfahren erfordert vor der Installation des Heizgerätes ein Ausmessen der Rohrlänge des Luft-/Abgassystems und eine vom Installateur danach ausgewählte Kennlinie. Dieses Verfahren ist daher abhängig von der Genauigkeit der Messung der Rohrlängen des Luft-/Abgassystems und damit von subjektiven Einflüssen.

Aufgabe der vorliegenden Erfindung ist es, eine zuverlässige automatische Anpassung der Gebläsedrehzahl des Heizgerätes an die bei der Installation des Heizgerätes vorgefundene Rohrlänge des Luft-/Abgassystems vorzunehmen.

### Vorteile der Erfindung

Die Aufgabe der vorliegenden Erfindung wird mit den kennzeichnenden Merkmalen des Anspruchs 1 gelöst. Die Erfindung hat den Vorteil, dass eine einfache und schnelle Installation des Heizgerätes ermöglicht wird, wobei die Steuerung des Heizgerätes automatisch an das vorgefundene Luft/Abgassystem angepasst wird. Durch den Wegfall einer Blende oder des Ausmessens der Rohrlänge wird eine Falscheinstellung durch den Installateur vermieden.

Durch die in den Unteransprüchen aufgeführten Maßnahmen sind vorteilhafte Weiterbildungen des Verfahrens möglich. Da die Kennlinien des Kennfeldes einen Bereich von Startdrehzahlen abdecken, liegt eine gewisse Ungenauigkeit bei der Regelung der Luft-/Abgaszusammensetzung vor, so dass es zweckmäßig ist, die Kennlinien bei der Installation auf Luftüberschuss einzustellen, damit die Abgaswerte auch im ungünstigsten Fall einen entsprechend hohen Lambda-Wert einhalten. Auch dadurch, dass die Gebläsekennlinien in Drehzahlstufen parallel zueinander über der Brennerleistung verlaufen, werden zur Erzielung eines ausreichend hohen Lambda-Wertes die Kennlinien auf Luftüberschuss voreingestellt.

### Zeichnung

Ein Ausführungsbeispiel der Erfindung ist in der Zeichnung dargestellt und in der nachfolgenden Beschreibung näher erläutert. Figur 1 zeigt eine schematische Darstellung eines Heizgerätes, Figur 2 ein Diagramm zum Festlegen von Schaltdrehzahlen, Figur 3 ein Kennfeld mit Gebläsekennlinien und Figur 4 eine Kennlinie für die Brenngaszufuhr in Verbindung mit dem Verlauf des Lambda-Wertes.

### Ausführungsbeispiel

Das Heizgerät in Figur 1 weist einen Brenner 10 auf, der in einer Brennkammer 12 angeordnet ist. Zur Brennkammer 12 führt eine Luftzuführung 14, über die Verbrennungsluft dem Brenner 10 zugeführt wird. Die Luftzuführung 14 umgibt beispielsweise koaxial eine Abgasabführung 16, die mit einem nicht dargestellten Abgasrohr, in Verbindung steht, um das Abgas in die Atmosphäre zu leiten. Die Luftzuführung 14 mit Luftrohr und die Abgasabführung 16 mit dem Abgasrohr bilden ein Luft-/Abgassystem.

Von den Abgasen des Brenners 10 wird ein Wärmetauscher 20 beaufschlagt, der über eine Vorlaufleitung 21 und eine Rücklaufleitung 22 mit einer nicht dargestellten Heizkörperanordnung in Verbindung steht. Über dem Wärmetauscher 20 ist eine Abgassammelhaube 24 angeordnet, die zur Abgasabführung 16 übergeht. In der Abgasabführung 16 ist oberhalb der Abgassammelhaube 24 ein Gebläse 26 angeordnet, dass das Abgas aus der Brennkammer 12 saugt und durch den Sog einen entsprechenden Volumenstrom bzw. Luftmassenstrom Verbrennungsluft über die Luftzuführung 14 dem Brenner 10 zuführt. Das Gebläse 26 kann aber auch in der Luftzuführung 14 angeordnet sein.

Der Brenner 10 ist ferner über eine Gasleitung 31 und eine Gasregeleinrichtung 30 mit einer Gasversorgung 32 verbunden. Die Gasregeleinrichtung 30 ist mit einem Modulationsmagneten 33 versehen, der für die entsprechende Verstellung der Gasregeleinrichtung 30 sorgt. Gesteuert wird der Modulationsmagnet 33 von einem Steuergerät 35, das über eine Steuerleitung 37 mit dem Modulationsmagnet 33 verbunden ist. Der Modulationsmagnet 33 und die Gasregeleinrichtung 30 bilden eine Gasdosiereinrichtung. Das Steuergerät 35 enthält dabei den sogenannten Gasfeuerungsautomat, mit dem an sich die Steuerung und Überwachung des Brenners mit vollautomatischer Zündung erfolgt.

Die Drehzahl des Gebläses 26 wird von einem Drehzahlsensor 41, beispielsweise einem Hallsensor, erfasst. Der Drehzahlsensor 41 steht über eine Signalleitung 42 mit einer Gebläseelektronik 43 in Verbindung, die wiederum über eine Steuerleitung 44 mit dem Steuergerät 35 und über eine Energieversorgungsleitung 45 mit dem Gebläse 26 verbunden ist.

In der Luftzuführung 14 ist eine Differenzdruckmessstelle 50 mit einem Differenzdruckschalter 51 angeordnet, der bei Erreichen eines bestimmten Druckes ein Schaltsignal abgibt. Die Differenzdruckmessstelle 50 kann dabei durch ein Pitotrohr gebildet sein, über das der Staudruck in der Luftzuführung 14 erfasst wird. Über eine Signalleitung 53 ist der Differenzdruckschalter 51 mit dem Steuergerät 35 verbunden. Die Differenzdruckmessstelle 50 mit dem Differenzdruckschalter 51 kann auch in der Abgasführung 16 eingesetzt werden.

In der Vorlaufleitung 21 ist ferner ein Temperatursensor 60 angeordnet, dessen Signal über eine weitere Steuerleitung 61 dem Steuergerät 35 zugeführt wird. Anhand der Vorlauftemperatur wird die Brennerleistung über den Modulationsstrom i zur Ansteuerung des Modulationsmagneten 33 in Abhängigkeit eines eingestellten Sollwertes, der dem Steuergerät 35 ebenfalls vorgegeben wird, geregelt. Dieser Sollwert kann dabei über einen Außentemperaturfühler witterungsgeführt und/oder über einen Festeinstellwert gemäß einer geforderten Raumtemperatur festgelegt sein.

Figur 2 zeigt ein Diagramm von Gebläsedrehzahlen n über dem Luftvolumenstrom V für verschiedene Strömungswiderstände im Luft-/Abgassystem.

Im Steuergerät 35 ist ein Sollwert für einen erforderlichen Luftvolumenstrom V_{S} gespeichert, der beispielsweise notwendig ist, um den zum Freigeben der Brenngaszufuhr notwendigen Differenzdruckwert zum Schalten des Differenzdruckschalters 51 zu erreichen. Zum Erreichen dieses Druckwertes ist in Abhängigkeit von den entsprechenden Rohrwiderständen bzw. Rohrlängen des Luft-/Abgassystems ein entsprechendes Fördervolumen des Gebläses notwendig, d.h., dass für verschiedene Rohrlängen des Luft-/Abgassystems unterschiedliche Gebläsedrehzahlen n zum Erreichen des Schaltpunktes für den geforderten Luftvolumenstrom V_{S} notwendig sind. So wird beispielsweise bei einer kurzen Rohrlänge des Luft/Abgassystems der Schaltpunkt (Druckwert) für den notwendigen Luftvolumenstrom V_{S} von beispielsweise 250 l/min bei einer niedrigerer Drehzahl n₁ erreicht als bei einem Luft/Abgassystem mit einer großen Rohrlänge, bei der der erforderliche Luftvolumenstrom V_{S} erst bei einer höheren Drehzahl n₄ erreicht wird. Die im Schaltpunkt des Differenzdruckschalters 51 ermittelte Schaltdrehzahl n_{X} gemäß Figur 2 wird von dem Drehzahlsensor 41 erfasst und dem Steuergerät 35 zugeführt.

Im Steuergerät 35 sind gemäß Figur 3 ein Kennfeld von Kennlinien 71, 72, 73, 74 für die Gebläsedrehzahl n über der Brennerleistung Q und eine Kennlinie 80 der Brenngaszufuhr als Modulationsstrom i über der Brennerleistung Q gespeichert. Die Gebläsekennlinien 71 bis 74 weisen dabei für entsprechende Leistungsbereiche beispielsweise Drehzahlstufen auf. Es ist aber auch möglich, ein stetig steuerbares Gebläse einzusetzen.

Um nicht jeder möglichen Schaltdrehzahl n_{X} eine Gebläsekennlinie zuzuordnen, sind die Gebläsekennlinien 71 bis 74 einem entsprechenden Schaltdrehzahlbereich zugeordnet; zum Beispiel die Gebläsekennlinie 71 einem Schaltdrehzahlberelch von n = 900 bis 1300 min⁻¹, die Gebläsekennlinie 72 einem Schaltdrehzahlbereich von n = 1300 bis 1400 min⁻¹, die Gebläsekennlinie 73 einem Schaltdrehzahlbereich von n = 1400 bis 1600 min⁻¹ und die Gebläsekennlinie 74 einem Schaltdrehzahlbereich von n = 1600 bis 1800 min⁻¹. Es ist aber genauso denkbar, einem Schaltdrehzahlbereich eine Kennung zu vergeben, der dann eine entsprechende Gebläsekennlinie zugeordnet wird.

In Figur 4 ist die in Figur 3 dargestellte Brenngaskennlinie mit dem Modulationsstrom i über der Brennerleistung Q noch mal in Verbindung mit der Luftzahl Lambda dargestellt. Daraus ist ersichtlich, dass mit steigendem Modulationsstrom i die Brennerleistung kontinuierlich ansteigt und dadurch über den Modulationsmagneten 33 und die Gasregeleinrichung 30 die Brenngaszufuhr erhöht wird. Die für die Verbrennung notwendige Luftzuführung wird über die ausgewählte Gebläsekennlinie K_{X} gesteuert.

Aufgrund der gestuften Gebläsekennlinie und der Abkopplung der Steuerung der Brenngaszufuhr von der Gebläsedrehzahl schwankt über den gesamten Modulationsbereich die Luftzahl Lambda. Die Drehzahlstufen des Gebläses werden dabei über ein vorher definiertes Lastfeld leistungsabhängig geschaltet. Um eine entsprechend hohe Luftzahl Lambda über den gesamten Modulationsbereich zu halten, ist es zweckmäßig, die Gebläsekennlinien 71 bis 74 bereits bei der Implementierung im Heizgerät auf Luftüberschuss einzustellen.

Zur Anpassung des Heizgerätes an das Luft-/Abgassystem 14, 16 wird bei der ersten Inbetriebnahme des Gerätes die Drehzahl des Gebläses 26 ausgehend von einer Startdrehzahl, bei der bei kürzester Länge bzw. geringstem Widerstand des Luft/Abgassystems 14, 24 der Schaltpunkt des Differenzdruckschalters 51 nicht erreicht wird, kontinuierlich erhöht, bis der Differenzdruckschalter 51 schaltet. Dies ist der Punkt, bei dem das Gebläse 26 den erforderlichen Luftvolumenstrom V_{S} von z.B. 250 l/min fördert. Die im Schaltpunkt des Differenzdruckschalters 51 erreichte Schaltdrehzahl n_{X,}, die beispielsweise mit der Schaltdrehzahl n₂ von beispielsweise n = 1350 min ⁻¹ erreicht wird, wird vom Drehzahlsensor 41 erfasst und dem Steuergerät 35 übermittelt. Im Steuergerät 35 wird von einem nicht dargestellten Mikrorechner aus dem gespeicherten Kennfeld von Gebläsekennlinien 71 bis 74 die der Schaltdrehzahl von 1350 min¹ zugeordnete Gebläsekennlinie K_{X} ausgewählt. Die ausgewählte Gebläsekennlinie K_{X} ist im vorliegenden Beispiel gemäß Figur 3 die Gebläsekennlinie 73, die dann als Betriebskennlinie zur Steuerung der Luftzufuhr anhand der Wärmeanforderungen dient.

Von einer nicht näher beschriebenen Regelung wird vom Steuergerät 35 entsprechend der Wärmeanforderung die notwendige Brennerleistung Q abgerufen. Anhand der erforderlichen Brennerleistung Q wird vom Steuergerät 35 der Modulationsstrom i zum Ansteuern des Modulationsmagneten 33, der wiederum die Gasregeleinrichtung 30 verstellt, geregelt. Unabhängig von der Regelung der Brenngaszufuhr wird die Gebläsedrehzahl n über den Drehzahlregler 43 anhand der ausgewählten Gebläsekennlinie K_{X} (Betriebskennlinie) eingestellt. Die Drehzahlstufen in der ausgewählten Gebläsekennlinie K_{X} werden durch die vorliegende Modulation ausgelöst. Durch den über die ausgewählte Gebläsekennlinie K_{X} geförderten Luftvolumenstroms V und durch die über die Brenngaskennlinie 80 zugeführten Brenngasmenge wird ein Brenngas-/Luftgemisch erzeugt, das schließlich dem Brenner 10 zugeführt wird, und die der Wärmeanforderung entsprechende Brennerleistung Q realisiert.

Eine weitere Ausführungsform besteht darin, dass die temperaturbedingte Änderung des Luftmassenstroms durch eine numerische Anpassung gemäß der Lehre des DE-Patents 195 10 425 C2 ausgeglichen wird. Dazu ist in der Abgasführung 16 und/oder in der Luftzuführung 14 ein Temperaturfühler 48 angeordnet, dessen Signal über eine Signalleitung 49 dem Steuergerät 35 zugeführt wird. In Abhängigkeit von der erfassten Gebeläsedrehzahl n_{X} und der von dem Temperturfühler 48 erfassten Ablufttemperatur wird die ausgewählte Gebläsekennlinie K_{X} kompensiert und als kompensierten Betriebskennlinie im Steuergerät gespeichert, nach der dann das Heizgerät arbeitet. Als weitere Messgröße kann die mit dem Temperatursensor 60 gemessene Vorlauftemperatur dienen, die auch einen Kompensationswert liefern kann.

## Patentansprüche

1. Verfahren zur Anpassung eines brennerbeheizten Heizgerätes an ein diesem zugeordneten Luft-/Abgassystem, das ein Gebläse für Verbrennungsluft, ein Steuergerät und eine Gasdosiereinrichtung für Brenngas sowie eine mit dem Steuergerät in Verbindung stehende Differenzdruckmessstelle umfasst, wobei das Gebläse in Abhängigkeit von der Wärmeanforderung durch das Steuergerät steuerbar ist, wobei die Drehzahl des Gebläses zumindest bei Inbetriebnahme des Heizgerätes gesteigert wird, bis in einem Schaltpunkt von der Differenzdruckmessstelle eine Schaltdrehzahl nₓ ermittelt wird, bei der ein für eine optimale Verbrennung notwendiger Luftvolumenstrom bzw. Luftmassenstrom vorliegt und/oder bei der der für die Freigabe der Gaszufuhr vorgesehene Druckwert erreicht wird, wobei im Steuergerät (35) ein Kennfeld von Gebläsekennlinien (71, 72, 73, 74) abgelegt wird, die jeweils einer bestimmten Schaltdrehzahl nₓ zuordenbar sind, wobei die Gebläsekennlinien (71, 72, 73, 74) für verschiedene Strömungswiderstände bzw. Rohrlängen des Luft-/Abgassystems im ausgelieferten Heizgerät implementiert werden
und wobei anhand der ermittelten Schaltdrehzahl nₓ aus dem Kennfeld von Gebläsekennlinien (71, 72, 73, 74) eine Gebläsekennlinie Kₓ als Betriebskennlinie ausgewählt wird, nach der das Heizgerät arbeitet, **dadurch gekennzeichnet dass** den Gebläsekennlinien (71, 72, 73, 74) jeweils ein Bereich von Schaltdrehzahlen nₓ zugeordnet wird.

2. Verfahren nach Anspruch 1, **dadurch gekennzeichnet, dass** die Gebläsekennlinien (71, 72, 73, 74) auf Luftüberschuss eingestellt werden.

3. Verfahren nach den Ansprüchen 1 oder 2, **dadurch gekennzeichnet, dass** die Brenngaszufuhr und die Gebläsedrehzahl unabhängig voneinander über die Wärmeanforderung durch die ausgewählte Gebläsekennlinie Kₓ und die Brenngaskennlinie (80) geregelt werden.

4. Verfahren nach Anspruch 1, **dadurch gekennzeichnet, dass** die ausgewählte Gebläsekennlinie Kₓ anhand einer temperaturbedingten Änderung des Luftmassenstroms kompensiert wird.

5. Verfahren nach Anspruch 4, **dadurch gekennzeichnet, dass** die Gebläsedrehzahl n in Abhängigkeit von der Temperatur des Abgases und/oder der Verbrennungsluft so eingestellt wird, dass der Luftmassenstrom der Verbrennungsluft auf dem der Wärmeanforderung entsprechenden Wert gehalten wird.

6. Verfahren nach Anspruch 4, **dadurch gekennzeichnet, dass** mindestens ein Messfühler (48) die Temperatur des Abgases und/oder der Verbrennungsluft erfasst, dass vom Messfühler (48) ein der Temperatur entsprechendes Signal dem Steuergerät (35) zugeführt wird und dass das Steuergerät (35) in Abhängigkeit von dem Signal die Kompensation der Gebläsekennlinien Kₓ durchführt.

## Claims

1. A method for the adaptation of a burner-heated heating device to an air/exhaust-gas system assigned to the latter, which device comprises a blower for combustion air, a control device and a gas metering device for combustion gas as well as a differential pressure measuring point connected to the control device, whereby the blower can be controlled by the control device in dependence on the heat requirement, whereby the speed of the blower is increased at least at the time of commissioning of the heating device, until a switching speed nₓ is ascertained by the differential pressure measuring point in a switching point, at which switching speed an air volume flow or air mass flow required for optimum combustion is present and/or at which the pressure value provided for the release of the gas supply is reached, whereby a family of blower characteristic curves (71, 72, 73, 74) is stored in the control device (35), which can each be assigned to a specific switching speed nₓ, whereby the blower characteristic curves (71, 72, 73, 74) are implemented in the delivered heating device for different flow resistances or pipe lengths of the air/exhaust-gas system and whereby, on the basis of ascertained switching speed nₓ, a blower characteristic curve Kₓ is selected from the family of blower characteristic curves (71, 72, 73, 74) as a working characteristic curve according to which the heating device works,
**characterised in that**
a range of switching speeds nₓ is assigned in each case to the blower characteristic curves (71, 72, 73, 74) .

2. The method according to claim 1, **characterised in that** the blower characteristic curves (71, 72, 73, 74) are adjusted to the air excess.

3. The method according to claim 1 or 2, **characterised in that** the combustion gas supply and the blower speed are controlled independently of one another via the heat requirement through selected blower characteristic curve Kₓ and the combustion gas characteristic curve (80).

4. The method according to claim 1, **characterised in that** selected blower characteristic curve Kₓ is compensated for on the basis of a temperature-related change in the air mass flow.

5. The method according to claim 4, **characterised in that** blower speed n is adjusted in dependence on the temperature of the exhaust gas and/or the combustion air, in such a way that the air mass flow of the combustion air is kept at the value corresponding to the heat requirement.

6. The method according to claim 4, **characterised in that** at least one measurement sensor (48) detects the temperature of the exhaust gas and/or the combustion air, that a signal corresponding to the temperature is fed by the measurement sensor (48) to the control device (35) and that the control device (35) performs the compensation of blower characteristic curves Kₓ in dependence on the signal.

## Revendications

1. Procédé pour adapter un appareil de chauffage chauffé par brûleur à un système d'air/de gaz brûlé attribué à cet appareil, qui comprend une soufflerie pour l'air de combustion, un appareil de commande et un dispositif de dosage de gaz pour le gaz de combustion ainsi qu'un point de mesure de pression différentielle en liaison avec l'appareil de commande, la soufflerie pouvant être commandée en fonction de l'exigence de chaleur par l'appareil de commande, le régime de la soufflerie étant augmenté au moins en cas de mise en service de l'appareil de chauffage jusqu'à ce qu'un régime de commutation nₓ soit déterminé à un point de commutation par le point de mesure de pression différentielle, régime auquel un flux de volume d'air respectivement flux de masse d'air nécessaire pour une combustion optimale est présent et/ou auquel la valeur de pression prévue pour la libération de l'arrivée de gaz est atteinte, sachant que dans l'appareil de commande (35) est déposé un champ caractéristique de courbes caractéristiques de soufflerie (71, 72, 73, 74), qui peuvent être attribuées chacune à un régime de commutation nₓ défini, les courbes caractéristiques de soufflerie (71, 72, 73, 74) étant mises en place pour différentes résistances d'écoulement respectivement longueurs de tuyau du système d'air/de gaz brûlé dans l'appareil de chauffage livré, et une courbe caractéristique de soufflerie caractéristique Kₓ étant choisie comme courbe caractéristique de service à l'aide du régime de commutation nₓ déterminé à partir du champ caractérisé de lignes caractéristiques de soufflerie (71, 72, 73, 74), **caractérisé en ce qu'**une plage de régimes de commutation nₓ est attribuée à chacune des courbes caractéristiques de soufflerie (71, 72, 73, 74).

2. Procédé selon la revendication 1, **caractérisé en ce que** les courbes caractéristiques de soufflerie (71, 72, 73, 74) sont réglées sur excédent d'air.

3. Procédé selon les revendications 1 ou 2, **caractérisé en ce que** l'arrivée de gaz de combustion et le régime de soufflerie sont réglés indépendamment les uns des autres par la demande de chaleur par la courbe caractéristique de soufflerie Kₓ choisie et la courbe caractéristique de gaz de combustion (80).

4. Procédé selon la revendication 1, **caractérisé en ce que** la courbe caractéristique de soufflerie Kₓ choisie est compensée à l'aide d'une variation, due à la température, du flux de masse d'air.

5. Procédé selon la revendication 4, **caractérisé en ce que** le régime de soufflerie n est réglé en fonction de la température du gaz brûlé et/ou de l'air de combustion, de telle sorte que le flux de masse d'air de l'air de combustion est maintenu sur la valeur correspondant à la demande de chaleur.

6. Procédé selon la revendication 4, **caractérisé en ce qu'**au moins une sonde de mesure (48) enregistre la température du gaz brûlé et/ou de l'air de combustion, **en ce que** la sonde de mesure (48) envoie un signal correspondant à la température à l'appareil de commande (35) et **en ce que** l'appareil de commande (35) effectue la compensation des courbes caractéristiques de soufflerie Kₓ en fonction du signal.
